# EUROPÄISCHE PATENTSCHRIFT

(11) **EP 0 014 699 B1**
(45) Veröffentlichungstag und Bekanntmachung des Hinweises auf die Patenterteilung: **30.09.1981**
(21) Anmeldenummer: 79900129.2
(22) Anmeldetag: 25.01.1979
(51) Int. Cl.: B65B 13/26

(54) **Schnurzuführ- und Übergabevorrichtung zu einem Knüpfapparat mit einer Hauptwelle zu dessen Antrieb**
Feed and transfer device of a knotting apparatus with a main drive shaft
Dispositif d'avance et de transfert d'un appareil à nouer comportant un arbre principal d'entrainement

(30) Priorität: 02.03.1978 CH 2240/78
(43) Veröffentlichungstag der Anmeldung: 03.09.1980
(73) Patentinhaber: PETER BORN AG, 4800 Zofingen (CH)
(72) Erfinder: HEGNAUER, Ulrich, CH-3363 Oberönz (CH)
(74) Vertreter: Marer, Joseph
(86) Internationale Anmeldenummer: CH7900007
(87) Internationale Veröffentlichungsnummer: WO7900681

## Beschreibung

Die Erfindung betrifft eine Schnurzuführ- und Uebergabevorrichtung zu einem Knüpfapparat mit einer Hauptwelle zu dessen Antrieb, wobei die Bindeschnur von einem der Greifer des Knüpfapparats erfasst und das zu bindende Objekt relativ zu diesem parallel zur Umschnürungsebene bewegt wird.

Aus der US-A-2'276'919 ist eine Knüpfmaschine bekannt, bei welcher die Bereitstellung der Schnur zur Uebernahme durch einen Zuführmechanismus durch eine Klemmzange erfolgt, welche Klemmzange das abgeschnittene Schnurende ergreift, senkrecht zur Zuführebene spannt und während der Zuführbewegung festhält, wobei die Schnurzuführung durch eine linear geführte Einfädelnadel, die mittels eines teleskopartigen Führungssystems geradlinig aus der Ausgangsstellung vorgeschoben wird, und wobei das gespannte Schnurende durch die quer zur Schnurachse abgewinkelte Spitze der Nadel erfasst und unter Bildung einer Schleife in eine Uebergabeposition in eine Knüpfeinrichtung gebracht wird, welche die Schleife übernimmt und als Doppetfaden weiterverarbeitet.

In bekannter Weise (siehe CH-A-438'143 und CH-A-487'020 der gleichen Inhaberin) wird die Bindeschnur beim Umschnüren von Paketen und Bündeln mittels eines mit einem Knüpfmechanismus zusammenwirkenden Winkelbügels teilweise um den zu bindenden Gegenstand geführt. Zum Binden von grössern Objekten, insbesondere von palettisierten Gütern, ist der Winkelbügel jedoch zu sperrig.

Dieser Nachteil soll durch die Schnurzuführ-und Uebergabevorrichtung gemäss der Erfindung beseitigt werden. Diese Vorrichtung ist dadurch gekennzeichnet, dass auf die Hauptwelle eine Kurbel montiert ist, welche mit einer Kurbelstange verbunden ist, die in Wirkverbindung mit einem Schwinghebel steht, dessen schwingendes Ende gelenkartig mit einer Stossstange verbunden ist, die an ihrem freien Ende einen Stösaelkopf trägt, an dem ein zur Bewegungsebene des Schwinghebels rechtwinklig vorstehender Schnur-Mitnehmer angebracht ist, der beim Schwenken des Schwinghebels mit der Schnur iu den Greifern des Knüpfapparats bewegt wird, und dass ein in seiner Längsrichtung geführter Stichel vorgesehen ist, an dessen Ende eine einseitig vorstehende Oese angebracht ist, durch welche die vom Bindeobjekt kommende Schnur geführt ist, so dass sie am vorstehenden Teil der Oese eintritt und dort an dieser in der innersten Stichelstellung vom Mitnehmer erfasst wird.

In der Zeichnung ist ein Ausführungsbeispiel des Erfindungsgegenstands dargestellt. Es zeigen :
Fig. 1 eine schematische Ansicht der Vorrichtung, und Fig. 2 einen Schnitt nach der Linie II-II In Fig. 1.

Die dargestellte Schnurzuführ- und Uebergabevorrichtung wird durch eine Hauptwlle 5 synchron zu einem Knüpfapparat4 angetrieben (Fig.1). An der Hauptwelle5 ist eine Kurbei6a drehfest montiert, welche über einen Kurbelzapfen6b mit einer Pleuelstange 7a verbunden ist. Diese ist durch einen Gelenkzapfen 7b an einem Schwinghebel8a befestigt, welcher um eine Schwingachse 8b schwenkbar ist. Das schwingende Ende des Schwinghebels 8a ist gelenkartig mit einer Stossstange 9 verbunden, welche in einem schwenkbaren Gleitlager 14 geführt ist. Das freie Ende der Stossstange 9 trägt einen Stösselkopf 10 (Fig. 1 und 2). Dieser weist auf der der Schwingachse 8b abgekehrten Seite einen Vorsprung auf, an dem ein zur Bewegungsebene des Schwinghebels 8a rechtwinklig vorstehender Schnurmitnehmer 11 angebracht ist.

Rechtwinklig zur Hauptwelle 5 und parallel zur Ebene des Schwinghebels 8a ist ein Schnurzuführstichel3 in seiner Längsrichtung verschiebbar geführt, dessen eines Ende in der eingeschobenen Lage nahe vor und unter dem zurückgezogenen Stösselkopf 10 liegt. Dieses Stichelende ist mit einer einseitig vorstehenden Oese 12 versehen (Fig. 2). Der das Bindeobjekt 1 umschlingende Schnurteil2 2 tritt an der vorstehenden Seite der Oese 12 ein und führt von der andern Seite (Schnur 18) der Oese zur Spannvorrichtung 20. Das Schnurende wird an einer Greiferzange 17 im Knüpfapparat 4 gehalten.

Der Mitnehmer 11 am Ende der Stossstange 9 ergreift den in die Oese 12 führenden Schnurstrang und bringt ihn zu einer der Greiferzangen 17 des Knüpfapparats 4. Damit die Schnur 2 nicht vom Messer 19 des Knüpfapparats 4 erfasst werden kann, führt der Schnurmitnehmer 11 eine Ausweichbewegung in einer Kurve 13 aus, welche durch die Schwenkbarkeit des Lagers 14 bestimmt ist. Der Stichel 3 bleibt so lange in seiner eingeschobenen Lage, bis der Mitnehmer 11 die Schnur 2 dem Knüpfapparat 4 übergeben hat.

Die Kurvenbewegung 13 kann durch eine andere mechanische Vorrichtung, z.B. durch eine Steuerkurve mit Tastrolle, anstelle des schwenkbaren Lagers 14 erzeugt werden.

Der Schnurzuführstichel 3 kann durch mechanische Mittel, die in Wirkverbindung mit der Hauptwelle 5 stehen oder von Hand verschoben werden.

Der Knüpfvorgang ist in den erwähnten Patentschriften CH-A-438'143 und CH-A-487'020 beschrieben und daraus ersichtlich.

## Patentansprüche

1. Schnurzuführ- und Uebergabevorrichtung zu einem Knüpfapparat mit einer Hauptwelle (5) zu dessen Antrieb, wobei die Bindeschnur (18) von einem der Greifer (17) des Knüpfapparats (4) erfasst und das zu bindende Objekt (1) relativ zu diesem parallel zur Umschnürungsebene bewegt wird, dadurch gekennzeichnet, dass auf die Hauptwelle (5) eine Kurbel (6a) montiert ist, welche mit einer Kurbelstange (7a) verbunden ist, die in Wirkverbindung mit einem Schwinghebel (8a) steht, dessen schwingendes Ende gelenkartig mit einer Stossstange (9) verbunden ist, die an ihrem freien Ende einen Stösselkopf (10) trägt, an dem ein zur Bewegungsebene des Schwinghebels (8a) rechtwinklig vorstehender Schnur-Mitnehmer (11) angebracht ist, der beim Schwenken des Schwinghebels (8a) mit der Schnur (2) zu den Greifern (17) des Knüpfapparats (4) bewegt wird, und dass ein in seiner Längsrichtung geführter Stichel (3) vorgesehen ist, an dessen Ende eine einseitig vorstehende Oese (12) angebracht ist, durch weiche die vom Bindeobjekt (1) kommende Schnur (2) geführt ist, so dass sie am vorstehenden Teil der Oese (12) eintritt und dort an dieser in der innersten Stichelstellung vom Mitnehmer (11) erfasst wird.

2. Schnurzuführ- und Uebergabevorrichtung nach Anspruch 1, dadurch gekennzeichnet, dass die Stossstange (9) durch ein schwenkbar befestigtes Gleitlager (14) derart geführt ist, dass der Mitnehmer (11) eine Kurvenbewegung (13) ausführt.

3. Schnurzuführ- und Uebergabevorrichtung nach Anspruch 1, dadurch gekennzeichnet, dass die Stossstange (9) durch eine Steuerkurve mit Tastrolle derart geführt ist, dass der Mitnehmer (11) eine Kurvenbewegung (13) ausführt.

## Claims

1. A cord feed and delivery device supplying a knotter with a main shaft (5) used for driving the knotter, where the cord (18) is seized by one of the grippers (17) of the knotter (4) and where the item (1) to be tied up is moved, in relation to the latter, in parallel with the binding plane, characterized in that to the main shaft (5) is mounted a crank (6a) which is connected to a connecting rod (7a) that is linked in active connection with a rocking lever (8a) whose rocking end is hinged to a push rod (9) that carries at its free end a push rod head (10) to which is attached, perpendicular . to the plane of motion of the rocking lever (8a), a projecting cord driver (11) that is moved, when the rocking lever (8a) is pivoted, with the cord (2) to the grippers (17) of the knotter (4), and in that a stitcher (3) run in its longitudinal direction is provided, at the end of which is provided a unilaterally projecting eye (12) through which is run the cord (2) coming from the item (1) to be tied up, so that this cord enters the projecting part of the eye (12) and is seized there by the driver (11) in the innermost stitcher position.

2. A cord feed and delivery device according to claim 1, characterized in that the push rod (9) is run through a pivoted slide bearing (14) in such a manner that the driver (11) performs a curved motion (13).

3. A cord feed and delivery device according to claim 1, characterized in that the push rod (9) is run through a controlled curve with feeling roller in such a manner that the driver (11) performs a curved motion (13).

## Revendications

1. Dispositif d'avance et de transfert d'un fil d'attache à un appareil à nouer comprenant un arbre principal (5) pour l'actionner, dans lequel le fil d'attache (18) est saisi par une des pinces (17) de l'appareil à nouer (4) et dans lequel l'objet à ficeler (1) est déplacé, par rapport à ce dernier, parallèlement au plan de ficelage, caractérisé en ce qu'une manivelle (6a) est montée sur l'arbre principal (5) et est reliée à une bielle motrice (7a) qui actionne un levier oscillant (8a), dont l'extrémité qui oscille est reliée de manière articulée à une tige de butée (9) qui porte, à son extrémité libre, une tête de poussoir (10) munie, perpendiculairement au plan de déplacement du levier oscillant (8a), d'un taquet d'entraînement (11) du fil d'attache qui, lorsqu'il pivote, est déplacé avec le fil d'attache (2) vers les pinces (17) de l'appareil à nouer (4), et en ce qu'un poinçon (3) est guidé longitudinalement et porte, à son extrémité, un oeillet à partie saillante (12) dans lequel est guidé le fil d'attache (2) venant de l'objet à ficeler (1), de sorte que ledit fil d'attache pénètre dans la partie saillante de l'oeillet (12) et est saisi par le taquet d'entraînement (11) dans la position la plus rétractée du poinçon.

2. Dispositif d'avance et de transfert selon la revendication 1, caractérisé en ce que la tige de butée (9) est guidée dans un palier lisse (14) de manière telle que le taquet d'entraînement (11) exécute un mouvement curviligne (13).

3. Dispositif d'avance et de transfert selon la, revendication 1, caractérisé en ce que la tige de butée (9) est guidée par une came munie d'un palpeur à roulette de manière telle que le taquet d'entraînement (11) exécute un mouvement curviligne (13).
